# EUROPÄISCHE PATENTSCHRIFT

(11) **EP 2 576 421 B1**
(45) Veröffentlichungstag und Bekanntmachung des Hinweises auf die Patenterteilung: **26.03.2014**
(21) Anmeldenummer: 11717507.5
(22) Anmeldetag: 05.05.2011
(51) Int. Cl.: B67C 3/26

(54) **FÜLLELEMENT SOWIE FÜLLMASCHINE ZUM FÜLLEN VON FLASCHEN ODER DERGLEICHEN BEHÄLTERN**
FILLING ELEMENT AND FILLING MACHINE FOR FILLING BOTTLES OR SIMILAR CONTAINERS
ELÉMENT DE REMPLISSAGE ET MACHINE DE REMPLISSAGE SERVANT À REMPLIR DES BOUTEILLES OU RÉCIPIENTS ANALOGUES

(30) Priorität: 07.06.2010 DE 102010022875
(43) Veröffentlichungstag der Anmeldung: 10.04.2013
(73) Patentinhaber: KHS GmbH, 44143 Dortmund (DE)
(72) Erfinder: KRULITSCH, Dieter-Rudolf, 55545 Bad Kreuznach (DE)
(86) Internationale Anmeldenummer: PCT/EP2011/002231
(87) Internationale Veröffentlichungsnummer: WO 2011/154074

(56) Entgegenhaltungen:
- EP-A1- 0 562 254
- WO-A1-2010/076816
- WO-A1-2011/007372
- DE-U1- 9 416 912
- FR-A1- 2 848 203
- FR-A5- 2 080 060

## Beschreibung

Die Erfindung bezieht sich auf ein Füllelement gemäß Oberbegriff Patentanspruch 1, auf einen Einsatz in Verwendung in Füllelementen gemäß Oberbegriff Patentanspruch 7 sowie auf eine Füllmaschine gemäß Oberbegriff Patentanspruch 9. Die EP 0 562 254 A1 offenbart ein gattungsgemäßes Füllelement, einen gattungsgemäßen Einsatz und eine gattungsgemäße Füllmaschine.

Füllelemente zum Füllen von Flaschen oder dergleichen Behältern sind in verschiedenen Ausführungen bekannt, speziell auch in einer Ausbildung mit einem als Gassperre und/oder Drallkörper für das Füllgut wirkenden Einsatz im Flüssigkeitskanal in Strömungsrichtung des Füllgutes vor dem Ventilsitz des Flüssigkeitsventils zur Verbesserung Füllgutflusses bei geöffneten Flüssigkeitsventil bzw. während der Füllphase (EP 1 593 648 B1, EP 0 546 346 A1, DE 41 40 524 A1). Diesem Stand der Technik ist gemeinsam, dass der jeweilige Einsatz beim Öffnen und Schließen des Flüssigkeitsventils mit diesem mitbewegt wird, und zwar u.a. mit dem Nachteil, dass beim Schließen des Flüssigkeitsventils demjenigen Volumen des flüssigen Füllgutes, das sich zu diesem Zeitpunkt zwischen der Abgabeöffnung und dem Ventilkörper bzw. dem Einsatz befindet, durch den Einsatz zusätzlich verstärkt eine Bewegungskomponente bzw. Beschleunigung in Richtung Abgabeöffnung aufgeprägt wird. Dies bedeutet dann ein erhöhtes, in den jeweiligen bereits gefüllten Behälter noch eingebrachtes Restvolumen mit erhöhter Bewegungsenergie, was insbesondere bei einem CO2-haltigen Füllgut zu einer Beunruhigung des Füllgutes im Behälter führt, und zwar mit der Folge eines Freisetzens von CO2-Gas und einer zusätzlichen Schaumbildung.

Aufgabe der Erfindung ist es, ein Füllelement aufzuzeigen, welches unter Beibehaltung der grundsätzlichen Vorteile eines als Gassperre und/oder Drallkörper ausgebildeten und/oder wirkenden Einsatzes die Nachteile bekannter Füllelemente vermeidet.

Zur Lösung dieser Aufgabe ist ein Füllelement entsprechend dem Patentanspruch 1 ausgebildet. Ein Einsatz in Verwendung in Füllelementen ist Gegenstand des Patentanspruches 7. Eine Füllmaschine zum Füllen von Flaschen oder dergleichen Behältern ist Gegenstand des Patentanspruchs 9.

Es hat sich in überraschender Weise gezeigt, dass durch die erfindungsgemäße Ausbildung die Eigenschaften eines Füllelementes wesentlich verbessert werden können, insbesondere auch hinsichtlich der Reduzierung der Größe und Geschwindigkeit bzw, Beschleunigung des beim Schließen des Flüssigkeitsventils in den jeweiligen Behälter noch eingebrachten Rest- oder Nachlaufvolumens.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in vereinfachter Teildarstellung und im Schnitt ein Füllelement gemäß der Erfindung zum Füllen von Behältern oder Flaschen mit einem flüssigen Produkt oder Füllgut;
- Fig. 2: einen vergrößerten Teilschnitt des Füllelementes der Figur 1;
- Fig. 3 und 4: jeweils in perspektivischer Darstellung und in Unteransicht (Figur 3) bzw. in Obersansicht (Figur 4) einen ringförmigen Einsatz zur Verwendung bei dem Füllelement der Figuren 1 und 2;
- Fig. 5 und 6: den Einsatz der Figur 3 und 4 in Seitenansicht sowie in Draufsicht.

Das in der Figur 1 dargestellte und dort allgemein mit 1 bezeichnete Füllventil ist Bestandteil eines eine Vielzahl derartiger Ventile aufweisenden Füllsystems, beispielsweise des Füllsystems einer Füllmaschine umlaufender Bauart, bei der die Füllelemente 1 dann in der dem Fachmann bekannten Weise am Umfang eines um eine vertikale Maschinenachse umlaufend antreibbaren Rotors vorgesehen sind. Das Füllelement 1 umfasst u.a. ein mehrteiliges Füllelementgehäuse 2, in welchem ein Flüssigkeitskanal 3 für das flüssige Füllgut ausgebildet ist, und zwar durch eine Ausnehmung 3.1 im Gehäuse 2. Der Flüssigkeitskanal 3 ist im Bereich seines oberen Endes über einen Anschluss oder Einlass 4 mit einer Leitung oder einem Kessel zum Zuführen des flüssigen Füllgutes verbunden und bildet im Bereich seines unteren Endes bzw. an der Unterseite des Füllelementgehäuses 2, d.h. an einem sich kegelförmig verengenden Abschnitt der Ausnehmung 3.1 eine eine vertikale Füllelementachse FA konzentrisch umschließende ringförmige Abgabeöffnung 5, über die das flüssige Füllgut während des Füllens (Füllphase) dem jeweiligen Behälter zufließt.

Während des Füllens, insbesondere Druckfüllens befindet sich der jeweilige Behälter in Dichtlage am Füllelement 1, d.h. er liegt mit seinem die Behältermündung umschließenden Mündungsrand- oder -wulst gegen eine an der Unterseite des Füllelementgehäuses vorgesehene Dichtung 6 an, die die Abgabeöffnung 5 ringförmig umschließt und bei der dargestellten Ausführungsform Bestandteil einer Zentriertulpe 7 zum Zentrieren des jeweiligen Behälters in Bezug auf das Füllelement 1 ist.

Achsgleich mit der Füllelementachse FA ist ein Ventil- oder Gasrohr 8 vorgesehen, welches mit seinem unteren offenen Gasrohrende 8.1 über die Abgabeöffnung 5 und die Ringdichtung 6 nach unten vorsteht, sich mit einer Teillänge durch den Flüssigkeitskanal 3 erstreckt und an der Oberseite des Flüssigkeitskanals 8 mittels einer beispielsweise als Membrane ausgebildete Dichtung 9 abgedichtet aus dem Flüssigkeitskanal 3 herausgeführt ist.

Achsgleich mit der Füllelementachse FA ist weiterhin eine stabförmige, die Füllhöhe beim Füllen des jeweiligen Behälters bestimmende Sonde 10 vorgesehen, die sich durch das Gasrohr 8 erstreckt und mit ihrem unteren Sondenende aus dem unteren, offenen Gasrohrende 8.1 vorsteht, und zwar unter Bildung eines die Sonde 10 umschließenden ringförmigen Gaskanals 11 (Rückgaskanal) innerhalb des Gasrohres 8. Dieser Gaskanal 11 ist an dem unteren Gasrohrende 8.1 offen und mündet an dem oberen Ende des Gasrohres 8 in eine Kammer 12, die ebenso wie der Gaskanal 11 Bestandteil von den jeweiligen Füllprozess steuernden Gaswege des Füllelementes 1 ist, wie dies dem Fachmann ebenfalls bekannt ist.

Im Flüssigkeitskanal 3 ist ein Flüssigkeitsventil 13 vorgesehen, welches zur gesteuerten Abgabe des flüssigen Füllgutes in Abhängigkeit auch von dem Signal der Sonde 10 geöffnet und geschlossen wird. Für das Flüssigkeitsventil 13 ist das Gasrohr 8 auf einer relativ kurzen unteren und im Flüssigkeitskanal 3 aufgenommenen Teillänge als Ventilkörper 14 ausgebildet, der mit einem Ventilsitz 15 zusammenwirkt, welcher an der kegelförmigen Innenfläche 16 des sich verengenden unteren Abschnitts der Ausnehmung 3.1 gebildet ist. Zum Öffnen und Schließen des Flüssigkeitsventils 13 ist das Gasrohr 8 nach Art eines Ventilstößels in Richtung der Achse FA durch eine beispielsweise pneumatische Betätigungseinrichtung 17 gesteuert auf- und ab bewegbar (Doppelpfeil A). Der Ventilkörper 14 ist mit einem Abschnitt mit einer die Füllelementachse FA konzentrisch umschließenden kreiszylinderförmigen Umfangsfläche ausgeführt.

Das Füllen des jeweiligen Behälters mit dem Füllelement 1 erfolgt mit einem dem Fachmann bekannten Füllverfahren, beispielsweise mit einem Druck- oder Gegendruckfüllverfahren, bei dem der in Dichtlage am Füllelement befindliche Behälter - beispielsweise nach einem Vorevakuieren und/oder Spülen mit Inertgas (CO2-Gas) - vorgespannt, unter Druck gefüllt und am Ende des Füllprozesses zumindest teilweise über den Gaskanal 11 auf Umgebungsdruck entlastet wird.

Eine Besonderheit des Füllelementes 1 besteht in dem in den Figuren allgemein mit 18 bezeichneten und in den Figuren 3 - 6 detailliert dargestellten Einsatz, der als Gassperre sowie als Drallkörper wirkt. Der Einsatz 18 ist im Flüssigkeitskanal 3, und zwar in dem unteren, sich kegelförmig verengenden Abschnitt der den Flüssigkeitskanal 3 bildenden Ausnehmung 3.1 angeordnet, und zwar ortsfest, d.h. nicht mit dem Ventilkörper 14 beim Öffnen und Schließen des Flüssigkeitsventils 13 mitbewegt. Der Einsatz 18 liegt bei der dargestellten Ausführungsform u.a. gegen die kegelförmige Innenfläche 16 an, und zwar bezogen auf die Strömungsrichtung des flüssigen Füllgutes an einem Bereich vor dem Ventilsitz 15, sodass sich der Einsatz 18 innerhalb desjenigen Teils des Flüssigkeitskanals 3 befindet, der bei geschlossenem Flüssigkeitsventil 13 durch dieses Ventil von der Abgabeöffnung 5 getrennt ist.

Wie insbesondere in den Figuren 3 - 6 dargestellt, ist der Einsatz 18 als Formkörper aus einem geeigneten Material, beispielsweise aus einem geeigneten Kunststoff und/oder Metall gefertigt, und zwar beispielsweise einstückig mit einem kreisringförmigen Ringabschnitt 19 und mit einer Vielzahl von bei der dargestellten Ausführungsform jeweils gleichartig geformten Lamellen oder lamellenartigen Wandabschnitten 20, die von einander beabstandet und in gleichmäßigen Abständen um den Umfang des Ringabschnittes 19 bzw. um die Achse EA des Einsatzes 18 verteilt sowohl über die Unterseite des Ringabschnittes 19 als auch über dessen Außenumfang wegstehen. Die Wandabschnitte 20 bilden eine Lamellenstruktur 21 und sind bei der dargestellten Ausführungsform so orientiert, dass die Ebenen der Oberflächenseiten der Wandabschnitte 20 jeweils parallel zu der Achse EA liegen, die Wandabschnitte 20 aber gleichsinnig jeweils schräg vom Umfang des Ringabschnittes 19 wegstehen, sodass jeder Wandabschnitt 20 mit einer gedachten Tangente an denjenigen Umfangsbereich des Ringabschnittes 19, an dem der betreffende Wandabschnitt 20 in den Ringabschnitt 19 übergeht, einen Winkel kleiner als 90°, beispielsweise einen Winkel von etwa 45 - 60° einschließt.

Der Einsatz 18 ist weiterhin so geformt, dass der Ringabschnitt 19 mit einem Teilbereich 19.1 über die Oberseite der Lamellenstruktur 21 vorsteht, die an der Unterseite des Einsatzes 18 eine dem Verlauf der Kegelfläche 16 angepasste kegelförmige Außenkontur und am Umfang des Einsatzes 18 eine die Achse EA konzentrisch umschließende und an den kreiszylinderförmigen Querschnitt der Ausnehmung 3.1 angepasste kreiszylinderförmige Außenkontur bildet. Ebenso wie die Wandabschnitte 20 steht auch die Lamellenstruktur 21 über die Unterseite des Ringabschnittes 19 vor. Die Lamellenstruktur 21 bildet zwischen den von einender beabstandeten Wandabschnitten 20 eine Vielzahl von Strömungskanälen, die am Umfang und an der Unterseite des ringförmigen Einsatzes 18 sowie an der Oberseite und an der Innenseite des ringförmigen Einsatzes 18 (außerhalb des Ringabschnittes 19) offen sind.

Im Detail ist der Einsatz 18 in die den Flüssigkeitskanal 3 bildende Ausnehmung 3.1 derart eingesetzt, dass die Lamellenstruktur 21 mit ihrer kegelförmigen Unterseite gegen die Fläche 16 und umfangsseitig gegen die Innenfläche der Ausnehmung 3.1 vor dem sich kegelförmig verengenden Abschnitt dieser Ausnehmung anliegt, wie dies auch in der Figur 2 dargestellt ist. Die Achse EA ist achsgleich mit der Füllelementachse FA angeordnet. Der Ventilkörper 14 reicht auch mit seinem Abschnitt mit der die Füllelementachse FA konzentrisch umschließenden kreiszylinderförmigen Umfangsfläche in den Einsatz 18 hinein, dessen innerer Ringdurchmesser an den Außendurchmesser des Ventilkörpers 14 angepasst ist. Beispielsweise ist der Ventilkörper 14 in dem Ringabschnitt 19 des Einsatzes 18 geführt. Im geöffneten Zustand des Flüssigkeitsventils 13, der in der Figur 2 dargestellt ist, strömt somit das flüssige Füllgut aus dem Flüssigkeitskanal 3 ausschließlich oder nahezu ausschließlich durch die Strömungskanäle des Einsatzes 18 an die Abgabeöffnung 5. Durch die beschriebene Ausbildung des Einsatzes 18 wird dem Füllgut dabei ein Drall mit einem Drallmoment um die Füllelementachse FA aufgeprägt, so dass das flüssige Füllgut dem in Dichtlage am Füllelement 1 gehaltenen Behälter entlang seiner Behälterinnenfläche zufließt, das hierbei vom Füllgut aus dem Behälter verdrängte Luft- und/oder Gas- und/oder Dampf-Volumen als Rückgas störungsfrei über den Gaskanal 11 abgeführt werden kann und außerdem ein vorzeitiges Benetzen der Sonde 10 mit dem flüssigen Füllgut vor Erreichen der gewünschten Füllhöhe vermieden ist.

Es hat sich überraschend auch gezeigt, dass durch die Verwendung des Einsatzes 18 und insbesondere durch dessen ortsfeste Anordnung das beim Schließen des Flüssigkeitsventils 13 von dem sich dabei bewegenden Ventilkörper 14 bescheunigte Füllgutrestvolumen erheblich reduziert wird. Dies ist u.a. auch darauf zurückzuführen, dass bei geöffnetem Flüssigkeitsventil 13 das flüssige Füllgut aus den Strömungskanälen der Lamellenstruktur 21 austretend in den unterhalb des geöffneten Ventilkörpers 14 befindlichen und in die Abgabeöffnung 5 mündenden Teil des Flüssigkeitskanals 3 von der Seite her einströmt, und dass die aus den Strömungskanälen der Lamellenstruktur 21 austretende Füllgutströmung beim Schließen des Flüssigkeitsventils 13 somit durch den sich quer zur Strömungsrichtung bewegenden Ventilkörper 14 unterbrochen wird.

Die vorteilhaften Effekte, die mit dem ortsfest angeordneten Einsatz 18 erreicht werden, sind dann besonders ausgeprägt, wenn die die Lamellenstruktur 21 bildenden Wandabschnitte 20 mit ihren bezogen auf die Achse EA innen liegenden und bevorzugt parallel zu dieser Achse orientierten Kanten oder Schmalseiten einer kreiszylinderförmigen Bewegungsebene möglichst dicht benachbart sind, auf der sich der Abschnitt des Ventilkörper 14 mit der kreiszylinderförmigen Umfangsfläche bewegt, so dass zumindest bei geöffnetem Flüssigkeitsventil 13 der gesamte Strömungsquerschnitt der zwischen den Wandabschnitten 20 des Einsatzes 18 gebildeten Strömungskanäle wesentlich größer ist als der Strömungsquerschnitt eines eventuell zwischen der Umfangsfläche des Ventilkörpers 14 und der Innenfläche des Einsatzes 18 bestehenden Spaltes. Bevorzugt ist dabei der Abstand der innen liegenden Kanten oder Schmalseiten der Wandabschnitte 20 von dieser Bewegungsebene nicht größer als 0,5 mm. Beim Schließen des Flüssigkeitsventils 13 werden somit die radial innen liegenden Austrittsöffnungen der zwischen den Wandabschnitten 20 gebildeten Strömungskanäle durch den Ventilkörper 14 zunehmend und dicht oder zumindest weitestgehend dicht verschlossen. Weiterhin sind die innen liegenden Kanten oder Schmalseiten der Wandabschnitte 20 z.B, auf einer gemeinsamen, gedachten Kreiszylinderfläche angeordnet, die dann vorzugsweise auch die Kreiszylinderfläche der Innenseite des Ringabschnittes 19 ist.

Die Erfindung wurde voranstehend an einem Ausführungsbeispiel beschrieben.

So ist es insbesondere von großem Vorteil, wenn eine Gassperre in Verbindung mit einer Drosselung des Rückgasstromes verwendet wird. Bei Anwendung eines solchen Verfahrens kommt es überraschender Weise zu einer deutlichen Verbesserung der Füllhöhengenauigkeit der abgefüllten Behälter. Insbesondere die Standardabweichung der gemessenen ist-Füllhöhen wird signifikant vermindert.

Nach dem aktuellen Stand der Erkenntnis führt die Drosselung des Rückgases zu einem gleichmäßigeren Einströmen des Füllgutes in den Behälter, bzw. zu einer gleichmäßigeren, d.h. turbulenzfreieren Strömung des Füllgutes durch die Gassperre. Durch diese verbesserten Strömungsverhältnisse wird das (nachströmende) Füllgut in dem Augenblick, wenn die Soll-Füllhöhe erreicht ist, nahezu sofort und nahezu vollständig von der Gassperre aufgehalten. Die auch nach dem Erreichen der Soll-Füllhöhe noch nachströmende Menge von Füllgut wird jedenfalls erheblich vermindert.

### Bezugszeichenliste

- 1: Füllelement
- 2: Füllelementgehäuse
- 3: Flüssigkeitskanal
- 4: Anschluss oder Einlass
- 5: Abgabeöffnung
- 6: Dichtung
- 7: Zentriertulpe
- 8: Gasrohr
- 8.1: unteres Gasrohrende
- 9: Dichtung
- 10: Sonde
- 11: Gaskanal
- 12: Kammer
- 13: Flüssigkeitsventil
- 14: Ventilkörper
- 15: Ventilsitz
- 16: Kegelförmige Innenfläche
- 17: Betätigungseinrichtung
- 18: Einsatz
- 19: Ringabschnitt
- 19.1: Teilbereich
- 20: Lamellen- oder Wandabschnitt
- 21: Lamellenstruktur
- A: Hub des Ventilkörpers 14
- FA: Füllelementachse
- EA: Achse des Einsatzes 18

## Patentansprüche

1. Füllelement zum Füllen von Flaschen oder dergleichen Behältern mit einem flüssigen Produkt oder Füllgut, mit wenigstens einem in einem Füllelementgehäuse (2) ausgebildeten Flüssigkeitskanal (3) mit einem Anschluss oder Einlass (4) zum Zuführen des flüssigen Füllgutes in den Flüssigkeitskanal (3) sowie mit einer Abgabeöffnung (5) zur Abgabe des Füllgutes in einen zu füllenden Behälter, mit wenigstens einem die Abgabe des Füllgutes in den jeweiligen Behälter steuernden und im Flüssigkeitskanal (3) angeordneten Flüssigkeitsventil (13), welches wenigstens einen zum Öffnen und Schließen des Flüssigkeitsventils (13) bewegbaren und mit einem Ventilsitz (15) zusammenwirkenden Ventilkörper (14) aufweist, sowie mit einem als Drallkörper und/oder als Gassperre ausgebildeten und/oder wirkenden Einsatz (18), der in Strömungsrichtung des Füllgutes vor einem Ventilsitz (15) des Flüssigkeitsventils (13) angeordnet ist, wobei der Einsatz (18) im Flüsslgkeitskanal (3) ortsfest, d.h. beim Öffnen und Schließen des Flüssigkeitsventils (13) mit dem Ventilkörper (14) nicht bewegt angeordnet iat, **dadurch gekennzeichnet, dass** der Einsatz (18) einen die Füllelementachse (FA) konzentrisch umschließenden, kreisringförmigen Abschnitt (19) aufweist, an dem eine Vielzahl von voneinander beabstandeten und eine Lamellenstruktur (21) bildenden Lamellen oder Wandabschnitte (20) gehalten sind, und dass die Lamellenstruktur (21) bzw. deren Lamellen oder Wandabschnitte (20) über eine Unterseite des kreisringförmigen Abschnittes (19) sowie über den Umfangs des kreisringförmigen Abschnittes hinaus nach außen gerichtet vorstehen.

2. Füllelement nach Anspruch 1, **dadurch gekennzeichnet, dass** der Einsatz (18) den Ventilkörper (14) des Flüssigkeitsventils (13) an einer Ventilkörperumfangsfläche, vorzugsweise an einer zumindest teilweise kreiszylinderförmig ausgebildeten Ventilkörperumfangsfläche im geschlossenen Zustand des Flüssigkeitsventils (13) und/oder in wenigstens einem geöffneten Zustand des Flüssigkeitsventils (13) umschließt.

3. Füllelement nach einem der vorhergehenden Ansprüche, **dadurch gekennzeichnet, dass** der Einsatz (18) mehrere Strömungskanäle für das Füllgut bildet, und dass im geschlossenen Zustand des Flüsslgkeitsventils (13) und/oder in wenigstens einem geöffneten Zustand des Flüssigkeitsventils (13) der Ventilkörper (14) mit seiner Ventilkörperumfangsfläche dem Einsatzes (18) derart benachbart ist, dass im geöffneten Zustand des Flüssigkeitsventils (13) der Gesamtströmungsquerschnitt der Strömungskanäle des Einsatzes (18) größer ist als der Strömungsquerschnitt eines eventuell zwischen der Ventilkörperaußenfläche und dem Einsatz (18) bestehenden Spaltes.

4. Füllelement nach einem der vorhergehenden Ansprüche, **dadurch gekennzeichnet, dass** die Lamellen oder Wandabschnitten (20) zwischen sich die Strömungskanäle des Einsatzes (18) bilden, wobei die Lamellen oder Wandabschnitte (20) bzw. deren Ebenen bevorzugt parallel zu der Füllelementachse (FA) orientiert sind und/oder gegenüber einer gedachten, die Füllelementachse (FA) konzentrisch umschließenden Kreiszylinderfläche gleichsinnig geneigt sind, und zwar mit einem Winkel kleiner als 90°.

5. Füllelement nach Anspruch 3 oder 4, **dadurch gekennzeichnet, dass** der Einsatz (18) und/oder die Lamellen oder Wandabschnitte (20) der Lamellenstruktur (21) bis an den Bewegungsraum des Ventilkörpers (14) bzw. bis an eine kreiszylinderförmige Bewegungsebene der Ventilkörperumfangsfläche reichen und/oder von dieser Bewegungsebene einen Abstand kleiner als 0,5 mm aufweisen.

6. Füllelement nach einem der vorhergehenden Ansprüche, **dadurch gekennzeichnet, dass** im Gasweg des Rückgases zumindest eine Drossel vorgesehen ist.

7. Einsatz in Verwendung in einem Füllelement (1) gemäß einem der Ansprüche 1-6 zum Füllen von Flaschen oder dergleichen Behältern mit einem flüssigen Produkt oder Füllgut, wobei der Einsatz als Formteil mit einem eine Achse (EA) des Einsatzes (18) konzentrisch umschließenden kreisringförmigen Ringabschnitt (19) gebildet ist **gekennzeichnet durch** eine an dem Abschnitt gehaltene Lamellenstruktur (21) mit einer Vielzahl von voneinander beabstandeten Lamellen oder Wandabschnitten (20), wobei die Lamellenstruktur (21) und deren Lamellen oder Wandabschnitte (20) sowohl über eine Unterseite des Ringabschnittes (19) als auch über den Umfang des Ringabschnittes (19) hinaus, nach außen gerichtet vorstehen, wobei der Ventilkörper (14) mit seinem Abschnitt mit der, die Füllelementachse (FA) konzentrisch umschließenden kreiszylinderförmigen, Umfangsfläche in den Einsatz (18) hinein reicht, wobei der innere Ringdurchmesser des Einsatzes (18) an den Außendurchmesser des Ventilkörpers (14) angepasst ist.

8. Einsatz nach Anspruch 7, **dadurch gekennzeichnet, dass** die die Lamellenstruktur (21) bildenden Lamellen oder Wandabschnitte (20) mit ihren Oberflächenseiten parallel oder im Wesentlichen parallel zu der Achse (EA) des Einsatzes (18) orientiert sind und/oder gegenüber einer gedachten die Achse (EA) des Einsatzes (18) konzentrisch umschließenden Rotationsebene, beispielsweise kreiszylinderförmigen Ebene gleichsinnig geneigt sind.

9. Füllmaschine zum Füllen von Flaschen oder dergleichen Behältern mit einem flüssigen Füllgut, mit wenigstens einem Füllelement (1), vorzugsweise mit mehreren an einem umlaufenden Rotor vorgesehenen Füllelementen (1), **dadurch gekennzeichnet, dass** das Füllelement (1) nach einem der Ansprüche 1-6 ausgebildet ist.

## Claims

1. Filling element for filling bottles or similar containers with a liquid product or filler, with at least one liquid channel (3) formed in a fillingelement housing (2), with a connection or inlet (4) for conducting the liquid filler into the liquid channel (3) and with an outlet aperture (5) for the discharging the filler into a container to be filled, with at least one liquid valve (13) which is arranged in the liquid channel (3) and controls the discharge of the filler into the respective container and which has at least one valve body (14) that can be moved to open and close the liquid valve (13) and that engages with a valve seat (15), and with an insert (18) which is designed as and/or acts as a swirl body and/or as a gas barrier and, in the direction of flow of the filler, is arranged upstream of a valve seat (15) of the liquid valve (13), wherein the insert (18) is fixed in position in the liquid channel (3), i.e. it is not moved with the valve body (14) during the opening and closing of the liquid valve (13), **characterised in that** the insert (18) has an annular segment (19) concentrically surrounding the filling element axis (FA), held at which are fins or wall segments (20) forming a fin structure (21), and that the fin structure (21) or its fins or wall segments (20) project outwards over an underside of the circular segment (19) and over the circumference of the circular segment.

2. Filling element according to claim 1, **characterised in that** the insert (18) surrounds the valve body (14) of the liquid valve (13) at a valve body circumferential surface, preferably at an at least partially circular cylindrically shaped valve body circumferential surface in the closed state of the liquid valve (13) and/or in at least an open state of the liquid valve (13).

3. Filling element according to any one the preceding claims, **characterised in that** the insert (18) forms a plurality of flow channels for the filler, and that, in the closed state of the liquid valve (13) and/or in at least an open state of the liquid valve (13), the valve body (14) is adjacent with its valve body circumferential surface to the insert (18) in such a way that, in the open state of the liquid valve (13), the total flow cross-section of the flow channels of the insert (18) is greater than the flow cross-section of a gap which may be present between the valve body outer surface and the insert (18).

4. Filling element according to any one of the preceding claims, **characterised in that** the fins or wall segments (20) themselves form the flow channels of the insert (18), wherein the fins or wall segments (20) or their planes are preferably oriented parallel to the filling element axis (FA) and/or are inclined in the same direction towards an imaginary circular cylindrical surface concentrically surrounding the filling element axis (FA), and specifically at an angle of less than 20°.

5. Filling element according to the claim 3 or 4, **characterised in that** the insert (18) and/or the fins or wall segments (20) of the fin structure (21) extend as far as the movement space of the valve body (20) or, respectively, as far as a circular cylindrical movement plane of the valve body circumferential surface and/or exhibit a distance interval from this movement plane of less than 0.5 mm.

6. Filling element according to any one of the preceding claims, **characterised in that** at least one choke is provided in the gas path of the return gas.

7. Insert in use in a filling element (1) according to any one of claims 1-6 for the filling of bottles or similar containers with a liquid product or filler, wherein the insert is formed as a shaped part with a circular annular segment (19) concentrically surrounding an axis (EA) of the insert, **characterised in that** a fin structure (21) held at the segment, with a plurality of fins or wall segments (20) spaced apart from one another, wherein the fin structure (21) and its fins or wall segments (20), projects outward both over an underside of the annular segment (19) as well as over the circumference of the annular segment (19), wherein the valve body (14) extends into the insert (18) with its segment with the circular cylindrical circumferential surface concentrically surrounding the filling element axis (FA), wherein the inner annular diameter of the insert (18) is adapted to the outer diameter of the valve body (14).

8. Insert according to claim 7, **characterised in that** the fins or wall segments (20) forming the fin structure (21) are oriented with their surface sides parallel or essentially parallel to the axis (EA) of the insert (18) and/or are inclined in the same direction towards an imaginary plane of rotation, such as a circular cylindrical plane, concentrically surrounding the axis (EA) of the insert (18).

9. Filling machine for filling bottles or similar containers with a liquid filler, with at least one filling element (1), preferably with a plurality of filling elements (1) provided at a circumferential rotor, **characterised in that** the filling element (1) is formed in accordance with any one of claims 1-6.

## Revendications

1. Elément de remplissage pour le remplissage de bouteilles ou récipients similaires avec un produit liquide ou produit de remplissage, avec au moins un canal de liquide (3) réalisé dans un boîtier d'élément de remplissage (2) présentant un raccord ou une entrée (4) pour l'amenée de produit de remplissage liquide dans le canal de liquide (3) ainsi qu'une ouverture de sortie (5) pour la sortie du produit de remplissage dans un récipient à remplir, avec au moins une soupape de liquide (13) disposée dans le canal de liquide (3) et commandant la sortie du produit de remplissage dans le récipient respectif, laquelle soupape présente au moins un corps de soupape (14) coagissant avec un siège de soupape (15) et pouvant se déplacer pour l'ouverture et la fermeture de la soupape de liquide (13), ainsi qu'avec un insert (18) agissant et/ou réalisé comme un corps de tourbillonnement et/ou comme une barrière aux gaz qui est disposé dans le sens d'écoulement du produit de remplissage avant un siège de soupape (15) de la soupape de liquide (13), l'insert (18) étant disposé fixement dans le canal de liquide (3), c'est-à-dire pas en mouvement lors de l'ouverture et la fermeture de la soupape de liquide (13) avec le corps de soupape (14), **caractérisé en ce que** l'insert (18) présente une section (19) annulaire et circulaire, entourant de manière concentrique l'axe d'élément de remplissage (FA), sur laquelle sont maintenues une pluralité de lamelles ou sections de paroi (20) espacées les unes des autres et formant une structure de lamelle (21), et **en ce que** la structure de lamelle (21) ou ses lamelles ou sections de paroi (20) dépassent en étant dirigées vers l'extérieur d'un côté inférieur de la section annulaire et circulaire (19) ainsi que de la périphérie de la section annulaire et circulaire.

2. Elément de remplissage selon la revendication 1, **caractérisé en ce que** l'insert (18) entoure le corps de soupape (14) de la soupape de liquide (13) sur une surface périphérique de corps de soupape, de préférence sur une surface périphérique de corps de soupape réalisée au moins en partie de manière cylindrique et circulaire à l'état fermé de la soupape de liquide (13) et/ou dans au moins un état ouvert de la soupape de liquide (13).

3. Elément de remplissage selon l'une quelconque des revendications précédentes, **caractérisé en ce que** l'insert (18) forme plusieurs canaux d'écoulement pour le produit de remplissage et **en ce qu'**à l'état fermé de la soupape de liquide (13) et/ou dans au moins un état ouvert de la soupape de liquide (13), le corps de soupape (14) est contigu à l'insert (18) avec sa surface périphérique de corps de soupape de telle manière qu'à l'état ouvert de la soupape de liquide (13), la section transversale d'écoulement entière des canaux d'écoulement de l'insert (18) est supérieure à la section transversale d'écoulement d'une fente existant éventuellement entre la surface extérieure de corps de soupape et l'insert (18).

4. Elément de remplissage selon l'une quelconque des revendications précédentes, **caractérisé en ce que** les lamelles ou sections de paroi (20) forment entre elles les canaux d'écoulement de l'insert (18), les lamelles ou sections de paroi (20) ou leurs plans étant orientés de préférence parallèlement à l'axe d'élément de remplissage (FA) et/ou étant inclinés dans le même sens par rapport à une surface cylindrique et circulaire imaginaire, entourant de manière concentrique l'axe d'élément de remplissage (FA), et ce avec un angle inférieur à 90°.

5. Elément de remplissage selon la revendication 3 ou 4, **caractérisé en ce que** l'insert (18) et/ou les lamelles ou sections de paroi (20) de la structure de lamelle (21) atteignent l'espace de déplacement du corps de soupape (14) ou un plan de déplacement cylindrique et circulaire de la surface périphérique de corps de soupape et/ou présentent une distance inférieure à 0,5 mm par rapport à ce plan de déplacement.

6. Elément de remplissage selon l'une quelconque des revendications précédentes, **caractérisé en ce qu'**au moins un étranglement est prévu dans la voie du gaz de retour.

7. Insert en utilisation dans un élément de remplissage (1) selon l'une quelconque des revendications 1 à 6 pour le remplissage de bouteilles ou récipients similaires avec un produit liquide ou produit de remplissage, l'insert étant formé comme une partie moulée avec une section annulaire (19) et circulaire entourant de manière concentrique un axe (EA) de l'insert (18), **caractérisé par** une structure de lamelle (21) maintenue sur la section avec une pluralité de lamelles ou sections de paroi espacées les unes des autres, la structure de lamelle (21) ou ses lamelles ou sections de paroi (20) dépassant en étant dirigées vers l'extérieur d'un côté inférieur de la section annulaire (19) ainsi que de la périphérie de la section annulaire (19), la section du corps de soupape (14) avec la surface périphérique cylindrique et circulaire entourant de manière concentrique l'axe de l'élément de remplissage (FA) parvenant dans l'insert (18), le diamètre annulaire intérieur de l'insert (18) étant adapté au diamètre extérieur du corps de soupape (14).

8. Insert selon la revendication 7, **caractérisé en ce que** les lamelles ou sections de paroi (20) formant la structure de lamelle (21) sont orientées avec leurs côtés de surface parallèlement ou sensiblement parallèlement à l'axe (EA) de l'insert (18) et/ou sont inclinées dans le même sens par rapport à un plan de rotation imaginaire entourant de manière concentrique l'axe (EA) de l'insert (18), par exemple un plan cylindrique et circulaire.

9. Machine de remplissage pour le remplissage de bouteilles ou récipients similaires avec un produit de remplissage liquide, avec au moins un élément de remplissage (1), de préférence avec plusieurs éléments de remplissage (1) prévus sur un rotor tournant, **caractérisée en ce que** l'élément de remplissage (1) est réalisé selon l'une quelconque des revendications 1 à 6.
